# EUROPÄISCHE PATENTSCHRIFT

(11) **EP 2 084 352 B1**
(45) Veröffentlichungstag und Bekanntmachung des Hinweises auf die Patenterteilung: **14.07.2010**
(21) Anmeldenummer: 07819268.9
(22) Anmeldetag: 24.10.2007
(51) Int. Cl.: E05B 53/00, E05B 65/12

(54) **KRAFTFAHRZEUGTÜRSCHLOSS**
MOTOR VEHICLE DOOR LOCK
SERRURE DE PORTIÈRE DE VÉHICULE AUTOMOBILE

(30) Priorität: 31.10.2006 DE 102006051884
(43) Veröffentlichungstag der Anmeldung: 05.08.2009
(73) Patentinhaber: Kiekert Aktiengesellschaft, 42579 Heiligenhaus (DE)
(72) Erfinder: KASPER, Andreas, 46116 Oberhausen (DE); HANISCH, Dirk, 50825 Köln (DE); KUNST, Frank, 59348 Lüdinghausen (DE); MENKE, Johannes Theodor, 42551 Velbert (DE); SCHOLZ, Michael, 45136 Essen (DE)
(86) Internationale Anmeldenummer: PCT/EP2007/009210
(87) Internationale Veröffentlichungsnummer: WO 2008/052687

(56) Entgegenhaltungen:
- EP-A- 1 536 090
- DE-A1- 10 064 914
- DE-A1-102006 011 083

## Beschreibung

Die Erfindung betrifft ein Türschloss, insbesondere Kraftfahrzeugtürschloss, mit einer Antriebseinheit für ein Türschlosselement, wobei die Antriebseinheit wenigstens einen Antriebsmotor und zumindest zwei von diesem beaufschlagbare Wickelelemente zur Aufnahme (jeweiliger Enden) eines hierauf auf- und abwickelbaren Antriebsmittels aufweist.

Bei dem Türschlosselement handelt es sich um jedwedes Element eines üblichen Türschlosses bzw. Kraftfahrzeugtürschlosses, beispielsweise ein Element des Gesperres, der Betätigungshebelkette oder auch der Verriegelungshebelkette. Mit Hilfe der Antriebseinheit wird das fragliche Türschlosselement von einer ersten in eine zweite Funktionsstellung überführt, beispielsweise ein Verriegelungselement von der Position "entriegelt" in die Position "verriegelt". Die Antriebseinheit kann auch dafür sorgen, dass das fragliche Türschlosselement wieder seine ursprüngliche Stellung einnimmt. Darüber hinaus ist es natürlich auch denkbar, dass das Türschlosselement automatisch (beispielsweise gegen Federkraft) wieder in seine Ursprungsposition zurückkehrt, sobald die Antriebseinheit nicht mehr auf das Türschlosselement arbeitet.

Derartige Antriebseinheiten werden im gattungsbildenen Stand der Technik nach der DE 10 2006 011 083 A1 eingesetzt, um die Geräuschentwicklung insgesamt zu verbessern. Aus diesem Grund ist bei der bekannten Lehre der Antriebsmotor über eine Zugmittelanordnung mit dem fraglichen Türschlosselement verbunden. Die Zugmittelanordnung verfügt über zwei Zugmittelabschnitte, die jeweils teilweise auf einer Antriebswelle des Antriebsmotors auf- und abwickelbar gestaltet sind. Dabei steht das freie Ende des einen Zugmittelabschnitts mit einer Eingriffstelle mit dem Türschlosselement in Eingriff und das freie Ende des anderen Zugmittelabschnitts steht an einer anderen Eingriffstelle ebenfalls mit dem Türschlosselement in Eingriff.

Dadurch ist der Aufbau relativ kompliziert und Funktionsstörungen können grundsätzlich nicht ausgeschlossen werden. Zwar kennt man im Stand der Technik auch Ausführungsformen, die mit nur einem Wickelelement arbeiten, dann jedoch komplizierte Umlenkungsmaßnahmen für das Antriebsmittel erfordern, wie dies beispielsweise in der EP 1 536 090 A2 oder auch der DE 100 64 914 B4 der Fall ist. Hier will die Erfindung insgesamt Abhilfe schaffen.

Der Erfindung liegt das technische Problem zugrunde, ein Türschloss der eingangs beschriebenen Ausgestaltung so weiter zu entwickeln, dass bei nochmals verbessertem Geräuschverhalten der erforderliche Bauraum für die Antriebseinheit verkleinert ist und zugleich eine kostengünstige und funktionssichere Variante zur Verfügung gestellt wird.

Zur Lösung dieser technischen Problemstellung ist ein gattungsgemäßes Türschloss im Rahmen der Erfindung **dadurch gekennzeichnet, dass** zwischen die beiden Wickelelemente eine das Türschlosselement beaufschlagende Umlenkeinheit in das Antriebsmittel eingeschlauft ist.

Im Gegensatz zum Stand der Technik ist das flexible Antriebsmittel also nicht direkt - mittelbar oder unmittelbar - an das zu beaufschlagende Türschlosselement angeschlossen. Vielmehr erfolgt die Verbindung des Antriebsmittels mit dem fraglichen Türschlosselement über die angesprochene Umlenkeinheit. Hierdurch wird bereits eine nochmalige deutliche Verbesserung des Geräuschverhaltens erreicht. Denn die mit dem Türschlosselement verbundene Umlenkeinheit ist akustisch (durch das Antriebsmittel) von dem Antriebsmotor entkoppelt. Außerdem wird ein besonders kompakter Aufbau erreicht, weil die Umlenkeinheit üblicherweise nur an einem Anschlusspunkt an dem Türschlosselement angreift und nicht - wie bei der DE 10 2006 011 083 A1 - gleichsam zwei Anschlusspunkte realisiert sind. Vielmehr reicht es aus, wenn das Türschlosselement in diesem Anschlusspunkt mit Hilfe der erfindungsgemäßen Antriebseinheit beaufschlagt wird, um dann um seine Schwenkachse zu verschwenken und seine gewünschte (andere) Funktionsstellung einzunehmen. Dabei liegt es selbstverständlich im Rahmen der Erfindung, auch ein linear (beispielsweise gegen Federkraft) bewegbares Türschlosselement mit Hilfe der Umlenkeinheit zu beaufschlagen.

Die beiden Wickelelemente können über den gleichen Wickeldurchmesser verfügen. In der Regel wird jedoch auf unterschiedliche Wickeldurchmesser zurückgegriffen. Auf diese Weise formen die beiden vom dem Antriebsmotor beaufschlagten Wickelelemente unterschiedlichen Wickeldurchmessers zusammen mit der in das Antriebsmittel eingeschlauften Umlenkeinheit einen Differentialseilzug. Dieser Differentialseilzug ist in der Lage, größere Kräfte auf das Türschlosselement zu übertragen, als dies der Antriebsmotor - ohne Übersetzung - erreichen würde. Mit anderen Worten können die beiden Wickelelemente erfindungsgemäß so ausgelegt werden, dass gleichzeitig eine Krafterhöhung der vom Antriebsmotor zur Verfügung gestellten Kraft an der Umlenkeinheit vorliegt bzw. beobachtet wird. Hierdurch lassen sich Antriebsmotoren geringer Antriebsleistung einsetzen, beispielsweise solche in Miniaturform, die klein bauen, wenig Strom benötigen und kostengünstig ausgeführt sind.

Die beiden Wickelelemente können als gleichachsige Wickeltrommeln ausgebildet sein. In diesem Fall sind die beiden Wickelelemente bzw. Wickeltrommeln meistens hintereinander direkt auf einer Welle des Antriebsmotors angeordnet. Dazu korrespondiert eine besonders kompakte und funktionssichere Bauform.

Alternativ hierzu können die beiden Wickelelemente aber auch als voneinander beabstandete Wickelscheiben ausgeführt sein. Die beiden Wickelscheiben bzw. Wickelelemente sind regelmäßig und nicht notwendigerweise in einer gemeinsamen Wickelebene angeordnet. Bevorzugt verfügen sie über zwei jeweils senkrecht zu dieser Wickelebene angeordnete Achsen, die vorteilhaft parallel zueinander angeordnet sind. Um bei dieser Ausführungsform eine geringe Baugröße zu erreichen, hat es sich als günstig erwiesen, wenn die beiden Wickelelemente jeweils oder gemeinsam auf einem vom Antriebsmotor beaufschlagten Schneckenrad platziert sind. Für den Fall, dass zwei Schneckenräder realisiert sind, kann eine an die Welle des Antriebsmotors angeschlossene Antriebsschnecke zwischen die beiden Schneckenräder eintauchen und diese gemeinsam in Rotationen versetzen.

Bei der Umlenkeinheit handelt es sich vorteilhaft um eine von dem Antriebsmittel umschlungene Umlenkscheibe. Diese Umlenkscheibe bzw. die Umlenkeinheit allgemein lässt sich unmittelbar an das Türschlosselement anschließen. In der Regel erfolgt jedoch ein mittelbarer Anschluss der Umlenkeinheit an das Türschlosselement, nämlich über ein Zwischenelement. Dabei kann als Zwischenelement grundsätzlich jedwedes Kraftübertragungselement zum Einsatz kommen, beispielsweise eine Stange, ein Seil oder dergleichen. - Bei dem flexiblen Antriebsmittel mag es sich ebenfalls um ein Seil, eine Kette, einen Riemen etc. handeln, welcher über die beiden Wickelelemente und die Umlenkeinheit geführt wird und geführt werden kann.

Im Ergebnis wird ein Türschloss, insbesondere ein Kraftfahrzeugtürschloss, zur Verfügung gestellt, welches sich zunächst einmal durch besondere akustische Vorzüge auszeichnet. Denn die jeweils in beispielsweise einem Schlosskasten gelagerten Elemente wie Antriebsmotor und Türschlosselement werden miteinander verbunden, und zwar ohne dass an dieser Stelle Körperschall übertragen werden kann. Hierfür sorgt einerseits das flexible Antriebsmittel und andererseits die von dem Antriebsmittel beaufschlagte Umlenkeinheit. Dabei wird insgesamt eine kompakte Bauform erreicht, welche sich in den gleichachsigen Wickeltrommeln oder den voneinander beabstandeten Wickelscheiben manifestiert, zwischen welche die gemeinsame Antriebsschnecke eintaucht.

Durch den optionalen Rückgriff auf unterschiedliche Wickeldurchmesser der beiden Wickelelemente kann darüber hinaus eine Kraftübersetzung realisiert werden. Dadurch lassen sich auch relativ leistungsschwache und folglich kleine und kostengünstige Antriebsmotoren einsetzen, wobei dennoch die Funktionalität gewährleistet ist und auch schwergängige Türschlosselemente sicher in ihre gewünschte Funktionsstellung überführt werden. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: ein erfindungsgemäßes Türschloss, reduziert auf die für die Erfin- dung wesentlichen Bauteile schematisch,
- **Fig. 2**: eine abgewandelte Ausführungsform nach Fig. 1,
- **Fig. 3**: eine weitere Variante und
- **Fig. 4**: eine ähnliche Ausgestaltung wie in Fig. 3.

In den Figuren ist ein Türschloss, vorliegend ein Kraftfahrzeugtürschloss dargestellt. Dieses Kraftfahrzeugtürschloss mag sich in einer Seitentür, Heckklappe, Kofferraumklappe oder dergleichen eines Kraftfahrzeuges befinden und wirkt in bekannter Art und Weise mit einem Schlosshalter an der zugehörigen Karosserie zur Darstellung eines Kraftfahrzeugtürverschlusses zusammen. Das Türschloss verfügt über einen lediglich in Fig. 1 angedeuteten Schlosskasten 1, in dem ein Gesperre 2, 3 gelagert sein mag. Das Gesperre 2, 3 setzt sich aus einer Drehfalle 2 und einer hiermit zusammenwirkenden Sperrklinke 3 zusammen. Im Rahmen des Ausführungsbeispiels und nicht einschränkend fungiert die Sperrklinke 3 als Türschlosselement 3, auf das eine Antriebseinheit 4 bis 9 arbeitet.

Die Antriebseinheit 4 bis 9 setzt sich aus einem Antriebsmotor bzw. Elektromotor 4 und zumindest zwei von diesem beaufschlagbaren Wickelelementen 6, 7 zusammen. Die Wickelelemente 6, 7 dienen zur Aufnahme (jeweiliger Enden) eines hierauf auf- und abwickelbaren Antriebsmittels 8. Bei dem Antriebsmittel 8 handelt es sich im Rahmen der Darstellung und nicht einschränkend um ein Seil, einen Riemen oder dergleichen. Die Enden des flexiblen Antriebsmittels 8 sind jeweils an dem zugehörigen Wickelelement 6, 7 festgelegt (vgl. Fig. 1 bis 3) oder zu einem Kreis zusammengeführt (vgl. Fig. 4). Man erkennt, dass das flexible Antriebsmittel 8 in einer Schlaufe von dem einen Wickelelement 6 zum anderen Wickelelement 7 geführt ist. In diese Schlaufe bzw. in das Antriebsmittel 8 ist erfindungsgemäß eine Umlenkeinheit 9 eingeschlauft, und zwar zwischen die beiden Wickelelemente 6, 7. Das zu beaufschlagende Türschlosselement 3 ist an die Umlenkeinheit 9 angeschlossen. Das kann unmittelbar oder mittelbar über ein Zwischenelement 10 erfolgen.

Bei dem Zwischenelement 10 mag es sich um eine Verbindungsstange oder auch ein Verbindungsseil handeln, welches einerseits an eine Drehachse 11 der als Umlenkscheibe 9 ausgebildeten Umlenkeinheit 9 angeschlossen ist und andererseits an einen Anschlusspunkt 12 des Schlosselementes 3.

Rotationen des Antriebsmotors 4 führen nun dazu, dass sich die Umlenkeinheit 9 entsprechend dem Doppelpfeil auf und nieder bewegt. Als Folge hiervon wird das Schlosselement 3 bzw. die Sperrklinke 3 um ihre Drehachse D bei einer Aufwärtsbewegung der Umlenkeinheit 9 im Gegenuhrzeigersinn entsprechend der angedeuteten Pfeilrichtung verschwenkt. Hierdurch kommt die Drehfalle 2 frei und kann (federunterstützt) ihre geöffnete Position einnehmen. Das heißt, im Rahmen des Ausführungsbeispiels wird die Antriebseinheit 4 bis 9 dazu genutzt, das Gesperre 2, 3 (elektrisch) zu öffnen. Das ist selbstverständlich nicht zwingend und nur als Beispiel zu sehen. Denn die Antriebseinheit 4 bis 9 könnte genauso gut dazu dienen, einen Verriegelungshebel von der Stellung "entriegelt" in die Position "verriegelt" zu überführen. Auch andere und vergleichbare Anwendungen im Kraftfahrzeugtürschloss sind denkbar und werden umfasst.

Die beiden Wickelelemente 6, 7 können über einen gleichen Wickeldurchmesser D₁ und D₂ verfügen. Vorteilhaft sind die zugehörigen Wickeldurchmesser D₁ und D₂ jedoch unterschiedlich gestaltet. Auf diese Weise formen die beiden Wickelelemente 6, 7 in Verbindung mit der in das Antriebsmittel 8 eingeschlauften Umlenkeinheit 9 einen Differentialseilzug. Dieser Differentialseilzug mag unmittelbar auf einer Welle 5 des Antriebsmotors 4 angeordnet sein (vgl. Fig. 1).

Die unterschiedlichen Wickeldurchmesser D₁ und D₂ von einerseits dem Wickelelement 6 und andererseits dem Wickelement 7 führen dazu, dass die vom Antriebsmotor 4 auf die Welle 5 übertragene Kraft eine Übersetzung entsprechend dem Verhältnis D₁/D₂ erfährt. Hierdurch kann auf einen kleinbauenden Elektromotor als Antriebsmotor 4 zurückgegriffen werden.

In der Darstellung nach den Fig. 1 und 2 sind die Wickelelemente 6, 7 jeweils als gleichachsige Wickeltrommeln ausgeführt. Das heißt, beide Wickelelemente 6, 7 verfügen über die gleiche Drehachse, welche im Rahmen des Ausführungsbeispiels nach Fig. 1 mit der Welle 5 des Antriebsmotors 4 zusammenfällt. Dadurch wird eine besonders kompakte Bauform erreicht.

Im Rahmen der Variante nach den Fig. 3 und 4 sind die beiden Wickelelemente 6, 7 als voneinander beabstandete Wickelscheiben ausgeführt. Die beiden Wickelscheiben liegen vorteilhaft - aber nicht notwendigerweise - in einer gemeinsamen Wickelebene, die im Wesentlichen mit der Zeichenebene in den Fig. 3 und 4 zusammenfällt. Senkrecht hierzu sind die jeweiligen Achsen der Wickelscheiben angeordnet, die parallel zueinander verlaufen mögen. Bei dieser Ausgestaltung taucht die Welle 5 des Antriebsmotors 4 zwischen die beiden Wickelelemente 6, 7 ein. Dazu sind die beiden Wickelelemente 6, 7 jeweils auf von dem Antriebsmotor 4 beaufschlagten Schneckenrädern 13 angeordnet. Beide Schneckenräder 13 werden in Übereinstimmung mit den Darstellungen nach den Fig. 3 und 4 von einer gemeinsamen und zwischen die beiden Schneckenräder 13 eintauchenden Antriebsschnecke 14 beaufschlagt, die ihrerseits auf der Welle 5 des Antriebsmotors 4 rotierend angeordnet ist. Es ist aber auch möglich, mit nur einem Schneckenrad 13 zu arbeiten, welches von der Antriebsschnecke 14 beaufschlagt wird. Das zeigt die Fig. 2. Dann sind beide Wickelelemente 6, 7 gleichachsig auf diesem einen Schneckenrad 13 angeordnet.

Die Umlenkeinheit 9 bzw. die Umlenkscheibe 9 wird von dem flexiblen Antriebsmittel 8 umschlungen. Um das Antriebsmittel 8 gegebenenfalls zu spannen, mag eine lediglich in Fig. 4 gezeigte Spannvorrichtung 15 realisiert sein. In diesem Fall sind die Enden des Antriebsmittels 8 nicht an den jeweiligen Wickelelementen 6, 7 angebracht, sondern wird das Antriebsmittel 8 gleichsam im Kreis zwischen einerseits der Spannvorrichtung 15 und andererseits der Umlenkeinheit 9 geführt. Von dem kreisförmig verlaufenden Antriebsmittel 8 werden in diesem Fall der Antriebsmotor 4, seine Welle 5 und die Antriebsschnecke 14 umschlossen.

Um das Antriebsmittel 8 hin- und herzubewegen und die erforderlichen Stellbewegungen an der Umlenkeinheit 9 zu erzeugen, ist das Antriebsmittel 8 jeweils ein- oder mehrfach um die Wickelelemente 6, 7 geschlungen. Für den Antrieb der Wickelelemente 6, 7 sorgt wiederum der Antriebsmotor 4 über die Antriebsschnecke 14, welche mit zugehörigen und die Wickelelemente 6, 7 tragenden Schneckenrädern 13 kämmt.

## Patentansprüche

1. Türschloss, insbesondere Kraftfahrzeugtürschloss, mit einer Antriebseinheit (4 bis 9) für ein Türschlosselement (3), wobei die Antriebseinheit (4 bis 9) wenigstens einen Antriebsmotor (4) und zumindest zwei von diesem beaufschlagbare Wickelelemente (6, 7) zur Aufnahme eines hierauf auf- und abwickelbaren Antriebsmittels (8) aufweist, **dadurch gekennzeichnet, dass** zwischen die beiden Wickelelemente (6, 7) eine das Türschlosselement (3) beaufschlagende Umlenkeinheit (9) in das Antriebsmittel (8) eingeschlauft ist.

2. Türschloss nach Anspruch 1, **dadurch gekennzeichnet, dass** die beiden Wickelelemente (6, 7) einen jeweils unterschiedlichen Wickeldurchmesser (D₁, D₂) oder gleiche Wickeldurchmesser aufweisen.

3. Türschloss nach Anspruch 1 oder 2, **dadurch gekennzeichnet, dass** die beiden Wickelelemente (6, 7) als gleichachsige Wickeltrommeln ausgebildet sind.

4. Türschloss nach Anspruch 1 oder 2, **dadurch gekennzeichnet, dass** die beiden Wickelelemente (6, 7) als voneinander beabstandete Wickelscheiben ausgeführt sind.

5. Türschloss nach einem der Ansprüche 1 bis 4, **dadurch gekennzeichnet, dass** die beiden Wickelelemente (6, 7) in einer gemeinsamen Wickelebene angeordnet sind und bevorzugt hierzu senkrecht und parallel zueinander angeordnete Achsen aufweisen.

6. Türschloss nach einem der Ansprüche 1 bis 5, **dadurch gekennzeichnet, dass** die Umlenkeinheit (9) als von dem Antriebsmittel (8) umschlungene Umlenkscheibe (9) ausgebildet ist.

7. Türschloss nach einem der Ansprüche 1 bis 6, **dadurch gekennzeichnet, dass** die Umlenkeinheit (9) unmittelbar oder mittelbar über ein Zwischenelement (10) an das Türschlosselement (3) angeschlossen ist.

8. Türschloss nach Anspruch 7, **dadurch gekennzeichnet, dass** das Zwischenelement (10) als Stange, Seil oder dergleichen Kraftübertragungselement ausgebildet ist.

9. Türschloss nach einem der Ansprüche 1 bis 8, **dadurch gekennzeichnet, dass** die beiden Wickelelemente (6, 7) auf einer Welle (5) des Antriebsmotors (4) angeordnet sind.

10. Türschloss nach einem der Ansprüche 1 bis 9, **dadurch gekennzeichnet, dass** die beiden Wickelelemente (6, 7) auf jeweils getrennten Schneckenrädern (13) oder auf einem gemeinsamen Schneckenrad (13) platziert sind.

## Claims

1. Door lock, in particular a motor vehicle door lock, comprising a drive unit (4 to 9) for a door lock element (3) in which the drive unit (4 to 9) comprises at least one drive unit (4) and at least two winding elements (6, 7) upon which the drive motor acts, for receiving drive means (8) that can be wound and unwound, **characterized in that** a deviation unit (9) acting upon the door element (3) is looped inside the drive means (8) between the two winding elements (6, 7).

2. Door lock according to claim 1, **characterized in that** the two winding elements (6, 7) have a different winding diameter (D₁, D₂) or the same winding diameter.

3. Door lock according to claim 1 or 2, **characterized in that** the two winding elements (6, 7) are designed as coaxial winding drums.

4. Door lock according to claim 1 or 2, **characterized in that** the two winding elements (6, 7) are designed as winding discs arranged at a distance from each other.

5. Door lock according to one of the claims 1 to 4, **characterized in that** the two winding elements (6, 7) are arranged along a common winding plane and preferably contain drive units arranged vertically and in parallel to each other for this purpose.

6. Door lock according to one of the claims 1 to 5, **characterized in that** the deviation unit (9) is designed as a deflection plate (9) around which the drive means (8) is wrapped.

7. Door lock according to one of the claims 1 to 6, **characterized in that** the deviation unit (9) is directly or indirectly connected to the door lock element (3) via an intermediate element (10).

8. Door lock according to claim 7, **characterized in that** the intermediate element (10) is a rod, a cable or a similar power transmission element.

9. Door lock according to one of the claims 1 to 8, **characterized in that** the two winding elements (6, 7) are arranged on a shaft (5) of the drive motor (4).

10. Door lock according to one of the claims 1 to 9, **characterized in that** the two winding elements (6, 7) are positioned on separate worm gears (13) or on the same worm gear (13).

## Revendications

1. Serrure de portière, en particulier serrure de portière de véhicule à moteur, avec une unité d'entraînement (4 à 9) pour un élément de serrure (3), l'unité d'entraînement (4 à 9) présentant au moins un moteur d'entraînement (4) et au moins deux éléments bobines (6, 7) sollicités par celui-ci pour loger un moyen d'entraînement (8) pouvant s'y enrouler et dérouler **caractérisée en ce qu'**entre les deux éléments bobines (6, 7), une unité de renvoi (9) sollicitant l'élément de serrure (3) passe dans le moyen d'entraînement (8).

2. Serrure de portière selon la revendication 1 **caractérisée en ce que** les deux éléments bobines (6, 7) présentent un diamètre de bobine (D₁, D₂) respectivement différent ou un même diamètre de bobine.

3. Serrure de portière selon la revendication 1 ou 2 **caractérisée en ce que** les deux éléments bobines (6, 7) sont formés comme tambours de bobine de même axe.

4. Serrure de portière selon la revendication 1 ou 2 **caractérisée en ce que** les deux éléments bobines (6, 7) sont exécutés comme poulies d'enroulement à une distance l'une de l'autre.

5. Serrure de portière selon l'une des revendications 1 à 4 **caractérisée en ce que** les deux éléments bobines (6, 7) sont placés à un niveau de bobine commun et présentent de préférence des axes placés verticalement par rapport à ce niveau et parallèlement l'un par rapport à l'autre.

6. Serrure de portière selon l'une des revendications 1 à 5 **caractérisée en ce que** l'unité de renvoi (9) est formée en tant que poulie de renvoi (9) enveloppant le moyen d'entraînement (8).

7. Serrure de portière selon l'une des revendications 1 à 6 **caractérisée en ce que** l'unité de renvoi (9) est raccordée directement ou indirectement à l'élément de serrure (3) par un élément intermédiaire (10).

8. Serrure de portière selon la revendication 7 **caractérisée en ce que** l'élément intermédiaire (10) est formé comme tige, cordon ou élément de transmission de force similaire.

9. Serrure de portière selon l'une des revendications 1 à 8 **caractérisée en ce que** les deux éléments bobines (6, 7) sont placés sur un arbre (5) du moteur d'entraînement (4).

10. Serrure de portière selon l'une des revendications 1 à 9 **caractérisée en ce que** les deux éléments bobines (6, 7) sont placés sur des roues hélicoïdales respectivement séparées (13) ou sur une roue hélicoïdale (13) commune.
